# EUROPÄISCHE PATENTSCHRIFT

(11) **EP 1 419 026 B1**
(45) Veröffentlichungstag und Bekanntmachung des Hinweises auf die Patenterteilung: **01.10.2008**
(21) Anmeldenummer: 02753037.7
(22) Anmeldetag: 02.05.2002
(51) Int. Cl.: B23D 45/18, B27D 5/00

(54) **SCHNEIDAGGREGAT FÜR EINE DURCHLAUFMASCHINE**
CUTTING UNIT FOR A THROUGHPUT MACHINE
UNITÉ DE COUPE POUR UNE MACHINE CONTINUE

(30) Priorität: 16.05.2001 DE 10124081
(43) Veröffentlichungstag der Anmeldung: 19.05.2004
(73) Patentinhaber: IMA Klessmann GmbH Holzbearbeitungssysteme, 32312 Lübbecke (DE)
(72) Erfinder: ROSE, Martin, 32339 Espelkamp (DE); HOLLMER, Wilfried, 32369 Rahden (DE)
(74) Vertreter: Elbertzhagen, Otto
(86) Internationale Anmeldenummer: PCT/EP2002/004816
(87) Internationale Veröffentlichungsnummer: WO 2002/092268

(56) Entgegenhaltungen:
- EP-A- 0 578 199
- DE-A- 1 703 446
- DE-A- 3 224 467
- DE-B- 1 045 207
- DE-B- 1 261 655
- US-A- 2 947 184
- US-A- 3 143 021
- PATENT ABSTRACTS OF JAPAN vol. 006, no. 240 (M-174), 27. November 1982 (1982-11-27) & JP 57 138518 A (ASADA KIKAI SEISAKUSHO:KK), 26. August 1982 (1982-08-26)

## Beschreibung

### Technisches Gebiet

Die Erfindung bezieht sich auf ein Schneidaggregat gemäß dem Oberbegriff des Patentanspruchs 1.

### Stand der Technik

In bekannter Ausführung sind solche Schneidaggregate als Kappsägen an den genannten Durchlaufmaschinen an Längsführungen angeordnet, die parallel zur Durchlaufrichtung der Werkstücke liegen. Entlang dieser Führungen fährt die betreffende Kappsäge mit der jeweiligen durchlaufenden Werkstückecke mit, an der das Abkappen des hier überstehenden Endes des auf die zugekehrte Werkstückschmalflächenseite aufgeleimten Kantenstreifens vorgenommen wird. Während des Mitlaufs der Kappsäge erfolgt die Zustellung des Sägewerkzeuges quer zu der Durchlaufrichtung der Werkstücke, und nach durchgeführtem Kappschnitt erfolgt nach dem Rückholen des Werkzeugs in seine Ausgangsposition die Rückführung der Kappsäge in ihre Ausgangslage, um von hier aus das nächste Arbeitsspiel beginnen zu können. Für die Führung des Sägewerkzeuges überlagern sich bei den bekannten Kappsägen zwei Linearbewegungen in verschiedenen Ebenen, wobei die jeweilige, geradlinige Wegstrecke jeweils in Vorwärts- und in Rückwärtsrichtung durchfahren werden muß.

Die Richtungsumkehr an den Enden der linearen Verfahrwege für die Kappsäge erfordert hohe Beschleunigungskräfte sowohl beim Anfahren als auch beim Abbremsen des Aggregates. Der Support zur Aufnahme der Kappsäge mit seinen Linearführungen stellt hierbei einen Kreuzsupport dar, bei dem die Linearführungen in übereinanderliegenden Ebenen liegen. Dementsprechend sind für das Verfahren der Kappsäge in der Durchlaufrichtung der Werkstücke zum einen sowie quer zu der Durchlaufrichtung zum anderen getrennte Antriebe erforderlich. Besonders nachteilig ist bei den bekannten Kappsägen, daß die parallel zur Werkstück-Durchlaufrichtung angeordneten Längsführungen eine beträchtliche Länge haben, die bis zu 1 m betragen kann. Da für das Kappen an den in Durchlaufrichtung vornliegenden Ecken der Werkstücke und an den in Durchlaufrichtung hintenliegenden Werkstückecken je eine Kappsäge in der Kappstation der Durchlaufmaschine erforderlich ist, die in der Durchlaufrichtung hintereinander angeordnet sind, ist allein für die Kappstation der Durchlaufmaschine eine zusätzliche Aufbaulänge von etwa 2 m erforderlich.

US 3143021 offenbart ein Schneidaggregat gemäß dem Oberbegriff des Anspruchs 1.

### Die Erfindung

Der Erfindung liegt die Aufgabe zugrunde, ein Schneidaggregat der eingangs genannten Art zu schaffen, welches in der Durchlaufrichtung der Durchlaufmaschine eine geringere Aufbaulänge erfordert und das höhere Durchlaufgeschwindigkeiten und Taktzahlen der Werkstücke ermöglicht.

Diese Aufgabe wird bei einem Schneidaggregat der gattungsbildenden Art nach der Erfindung durch die kennzeichnenden Merkmale des Patentanspruchs 1 gelöst.

Für die Erfindung ist wesentlich, daß die am Support erzwungene Oszillationsbewegung, die in gleicher Weise von dem Schneidwerkzeug mitgemacht wird, keine Beschleunigungsspitzen aufweist, da es eine Richtungsumkehr mit Totpunkten, wie sie bei geradlinigem Hub unvermeidbar ist, nicht gibt. Aufgrund der Oszillationsbewegung führen der Support und die auf ihm aufgebauten Teile mit jeder Stelle bzw. mit jedem Punkt eine Bewegung entlang eines Kreises oder einer Ellipse aus. Darüberhinaus findet die Oszillationsbewegung jeweils in einer einzigen Ebene statt, und es kann hierfür ein einziger Oszillationsantrieb vorgesehen werden, wobei die mechanische Oszillation in einfacher Weise durch Umsetzung einer Rotationsbewegung erzeugt werden kann. Dies ermöglicht eine hohe Umlaufgeschwindigkeit entlang der elliptischen oder kreisförmigen Oszillationsbahn während einer einzigen Schwingungsperiode, die einem Arbeitsspiel des Schneidaggregates entspricht. Da die oszillierende Bewegung des Supports leicht über einen Positionierantrieb gesteuert werden kann, läßt sich der Support nach jedem Arbeitsspiel exakt in seiner Ausgangsposition anhalten, um auf ein entsprechendes Startsignal hin eine weitere Schwingungsperiode zu durchlaufen. Durch diesen diskontinuierlichen Oszillationsbetrieb läßt sich die Differenz zwischen der Dauer eines Arbeitsspiels und der zeitlichen Folge der durchlaufenden Schnittstellen an den Werkstücken leicht ausgleichen.

Eines der Haupteinsatzgebiete eines Schneidaggregates der erfindungsgemäßen Art findet sich in der Kappstation solcher Durchlaufmaschinen, in denen die Bearbeitung der Schmalflächenseiten der Werkstücke das Aufleimen eines Kantenstreifens umfaßt, dessen Überstände an den in Durchlaufrichtung vorn- und hintenliegenden Ecken der Werkstücke gekappt werden müssen. Das neue Schneidwerkzeug eignet sich jedoch auch für andere Schneidvorgänge, die an den Schmalflächenseiten oder an den daran angrenzenden Werkstückflächen vorgenommen werden müssen. Hierbei kann es sich beispielsweise um Schnitte in eine Dichtung oder einen Keder handeln, an denen Einschnitte oder Ausklinkungen vorgenommen werden müssen.

### Kurzbeschreibung der Zeichnungsabbildungen

Vorteilhafte Ausgestaltungsmerkmale der Erfindung ergeben sich aus den Unteransprüchen. Die Erfindung wird nachfolgend anhand der Zeichnung an einem Ausführungsbeispiel noch näher erläutert. Dabei zeigen:
- Fig. 1: die Seitansicht eines als Kappaggregat ausgeführten Schneidaggregates,
- Fig. 2: die Draufsicht auf den Oszillationsantrieb des Schneidaggregates nach Fig. 1 und
- Fig. 3: die Draufsicht auf das Schneidaggregat nach Fig. 1 unter Weglassen der unteren Aufbauten für den Oszillationsantrieb.

### Wege zur Ausführung der Erfindung

Im einzelnen ist in Fig. 1 schematisch eine Werkstücktransportvorrichtung 1 wiedergegeben, bei der es sich um eine Transportkette handeln kann, wie sie bei denjenigen Durchlaufmaschinen üblich sind, auf denen plattenförmige Werkstücke für die Möbelindustrie oder den Innenausbau insbesondere im Bereich der Platten-Schmalflächenseiten bearbeitet werden. Bei den dargestellten Werkstücken 2 gibt es Schmalflächenseiten 3, die mit ihrer Längsrichtung in der durch die Transportvorrichtung 1 vorgegebenen Durchlaufrichtung liegen, und die Werkstücke 2 haben ferner bei der üblichen quadratischen oder rechteckigen Ausbildung quer zur Durchlaufrichtung liegende Schmalflächenseiten 4. Diese Schmalflächenseiten 3, 4 werden in sehr vielen Fällen mittels eines Kantenstreifens beschichtet, der in einer Kantenanleimstation der Durchlaufmaschine aufgebracht wird. Zunächst steht der Kantenstreifen an der betreffenden Schmalflächenseite, hier der Schmalflächenseite 3, die in Durchlaufrichtung der Maschine liegt, sowohl an der in Durchlaufrichtung vornliegenden als auch an der hintenliegenden Ecke der Werkstücke 2 über, und es muß ein Kappschnitt vorgenommen werden, um den Kantenstreifen bündig mit den quer zur Durchlaufrichtung liegenden Schmalflächenseiten 4 der Werkstücke 2 abzuschneiden.

Dazu dienen in der Kappstation der Durchlaufmaschine Schneidaggregate, nämlich Kappaggregate, die als Schneid- bzw. Kappwerkzeug 5 in der Regel ein Kreissägeblatt haben, das auf der Motorwelle eines Kappmotors 6 angeordnet ist. Das Kappwerkzeug 5 mit dem Kappmotor 6 sitzt auf einem Support 7, der wiederum auf einem Oszillationsantrieb 8 angeordnet ist. Der Oszillationsantrieb 8 sorgt dafür, daß sich der Support 7 mit den darauf aufgebauten Teilen mit jedem Punkt entlang einer elliptischen oder kreisförmigen Bahn bewegt, wobei das Abfahren dieser Kreisbahn zwischen den beiden Scheitelpunkten, deren Verbindungslinie parallel zur Durchlaufrichtung der Werkstücke 2 liegt, ausreicht, um das Kappwerkzeug 5 für den Kappvorgang auf einem Stück des Durchlaufweges mit dem Werkstück 2 mit angepaßter Geschwindigkeit mitzuführen. Dabei wird ein überlagerter Querhub zwischen den beiden Scheitelpunkten der Oszillationsbahn ausgeführt, deren Verbindungslinie quer zur Durchlaufrichtung der Werkstücke 2 verläuft. Dieser Querhub ist auf die notwendige Schnittiefe abgestimmt, die für das Durchtrennen des jeweiligen Kantenmaterials vorgesehen werden muß.

Zur Erzeugung der mechanischen Oszillation hat der Oszillationsantrieb 8 einen positionierbaren Antriebsmotor 9, der erforderlich ist, weil je Arbeitsspiel des Kappwerkzeuges 5 die Oszillationsbahn nur einmal durchlaufen werden soll. Der Motor 9 treibt ein Antriebszahnrad 10 an, welches mit aufrechtstehender Achse zwischen zwei Drehscheiben 11 angeordnet ist, die entlang ihrem Umfang eine Verzahnung 14 haben, mit der das Antriebszahnrad 10 kämmt, was besonders deutlich aus Fig. 2 hervorgeht. Die Drehscheiben 11 haben an ihren Oberseiten vorstehende Mitnehmer 12 in Gestalt von Exzenterbolzen, wobei beide Mitnehmer 12 die gleiche Exzentrizität aufweisen, die beiden Drehscheiben 11 gleich sind und über den Motor 9 sowie das Antriebszahnrad 10 synchron mit gleicher Drehrichtung angetrieben werden. Stets ist hierbei die Winkellage der beiden Mitnehmer 12 relativ zur Rotationsachse der Drehteller 11 die gleiche.

Der Support 7 weist eine untere Aufplatte 13 auf, die unterseitige Aufnahmen 20 für eine spielfreie, drehende Aufnahme der Mitnehmer 12 der Mitnehmerscheiben 11 hat. Auf der Aufbauplatte befindet sich eine Kreuzführung 14 mit einer oberen Auflagerplatte 15, die entsprechend in sowie entgegen der Durchlaufrichtung der Werkstücke 2 sowie senkrecht dazu verstellt werden kann. Dies dient lediglich der Justage des Kappwerkzeuges 5, ansonsten sind die Aufbauplatte 13 und die Auflagerplatte 15, die als Kreuzschlitten anzusehen sind, bei einem Arbeitsspiel zumindest in der Richtung quer zur Durchlaufrichtung der Werkstücke 2 nicht gegeneinander verschieblich, grundsätzlich können diese beiden Platten 13, 15 auch in Durchlaufrichtung der Werkstücke bei den Arbeitsspielen gegeneinander fixiert sein. In diesem Falle wird die vom Oszillationsantrieb 8 auf den Support 7 übertragene Oszillationsbewegung exakt auf das Kappwerkzeug 5 übertragen.

Je nach der Ausbildung und der Güte der Stirnseite des fertiggeschnittenen Kantenstreifens an der betreffenden Werkstückschmalflächenseite 3 kann es erforderlich sein, das Kappwerkzeug 5 mitsamt seinem Kappmotor 6 an der vorderen auflaufenden Werkstückquerseite 4 während des Kappvorganges abzustützen. Dazu ist während des Kappvorganges die Oszillationsbewegung so verzögert, daß das Kappwerkzeug 5 von dem Werkstück mitgenommen wird. Der entsprechende Ausgleich erfolgt durch eine Verschiebung des Kappwerkzeuges 5 mit dem Kappmotor 6 und der Auflagerplatte 15 gegen ein Druckelement 18, wie einen Pneumatikzylinder oder eine Feder, die an einem fest an der Aufbauplatte 13 angeordneten Stützarm 17 angeordnet ist. Weiter ist an der Auflagerplatte 15 ein Taster 19 derart beweglich angeordnet, daß er in den Durchlaufbereich der betreffenden Werkstückquerseite 4 eingefahren und daraus zurückgezogen werden kann, ohne in der Durchlaufrichtung der Werkstücke nachgiebig zu sein, damit er gegen die Kraft des Druckelementes 18 bei verzögertem Oszillationsantrieb 8 das Kappwerkzeug 5 relativ dazu verschieben kann.

In gleicher Weise kann der Oszillationsantrieb 8 gegenüber der Durchlaufgeschwindigkeit der Werkstücke 2 beschleunigt werden, damit eine Abstützung in analoger Weise an der in Durchlaufrichtung rückwärtigen Werkstückquerseite 4 erfolgen kann, um während des Kappvorganges eine definierte Lage des Kappwerkzeuges 5 relativ zu der betreffenden Werkstückquerseite 4, mit der der Kantenstreifen bündig zu schneiden ist, zu erlangen. Es versteht sich daher, daß das in Fig. 1 wiedergegebene Schneidaggregat in der Kappstation der Durchlaufmaschine durch ein spiegelsymmetrisch aufgebautes und angeordnetes Schneidaggregat ergänzt wird, um an beiden Enden der beschichteten Werkstück-Schmalflächenseite 3 die überstehenden Enden des Kantenstreifens kappen zu können.

Mitunter ist es erforderlich, an den Ecken der Werkstücke 2 nicht nur Kappschnitte parallel zu den Werkstückquerseiten 4 auszuführen sondern diagonal gerichtete Schnitte, wie es Fig. 3 veranschaulicht. Dazu ist das Kappwerkzeug 5 mit dem Kappmotor 6 auf einer Trägerplatte 16 angeordnet, die gegenüber der Auflagerplatte 15 verschwenkt werden kann. Der Schwenkweg ist durch eine Kulisse 21 vorgegeben, die in eine der beiden Platten 15, 16 eingearbeitet sein kann und in die die jeweils andere Platte 16, 15 mit einem vorstehenden Nocken oder dergleichen eingreift, wie aus Fig. 3 hervorgeht.

## Patentansprüche

1. Schneidaggregat für eine zur Bearbeitung der Schmalflächenseiten von plattenförmigen Werkstücken aus Holz und/oder Holzaustauschstoffen, wie Platten für den Möbelbau oder Innenausbau bestimmte Durchlaufmaschine mit einem rotierenden Schneidwerkzeug (5) für einen Schnitt an den Werkstück-Schmalflächenseiten, welches auf einem Support (7) angeordnet ist, der mit dem jeweiligen durchlaufenden Werkstück (2) entlang einem Wegstück mitbewegt sowie in die Ausgangslage zurückbewegt wird und der quer zur Werkstück-Durchlaufrichtung zwecks Vorschub und Rückholung des Schneidwerkzeugs (5) bewegbar ist, wobei der Support (7) auf einem ortsfest angeordneten Oszillationsantrieb (8) sitzt, der auf den Support (7) eine kreisende Oszillationsbewegung mit einem Längshub parallel zur Durchlaufrichtung und einem Querhub überträgt, die einander in einer gemeinsamen Ebene überlagert sind, und wobei ferner die Amplitude des Querhubs zu den durchlaufenden Werkstücken (2) hin auf die Schnittiefe des Schneidwerkzeugs (5) abgestimmt und die Geschwindigkeitskomponente des Längshubs im Scheitelbereich dieser Amplitude des Querhubs an die Werkstück-Durchlaufgeschwindigkeit angepaßt ist, und wobei weiterhin der Oszillationsantrieb (8) zwei Mitnehmer (12) aufweist, die in Eingriff mit dem Support (7) stehen und die in Abstand voneinander miteinander achsparallel angeordnet sowie synchron miteinander mit dem gleichen Exzenterhub exzentrisch angetrieben sind,
**dadurch gekennzeichnet,**
**daß** die Mitnehmer (12) als Exzenterbolzen ausgebildet sind, die an höhengleichen, horizontalliegenden Drehscheiben (11) oberseitig vorstehen, welche je eine Umfangsverzahnung (14) haben, und mit diesen Umfangsverzahnungen (14) beider Drehscheiben ein dazwischen angeordnetes Antriebszahnrad (10) kämmt.

2. Schneidaggregat nach Anspruch 1,
**dadurch gekennzeichnet,**
**daß** die auf den Support (7) übertragene Oszillationsbewegung diskontinuierlich ist und mit jeder Periode entsprechend einem beginnenden Arbeitsspiel des Schneidwerkzeuges (5) neu gestartet wird.

3. Schneidaggregat nach einem der Ansprüche 1 oder 2,
**dadurch gekennzeichnet,**
**daß** der Support (7) eine untere Aufbauplatte (13) aufweist, in welche die Mitnehmer (12) des Oszillationsantriebs (8) an deren Unterseite eingreifen.

4. Schneidaggregat nach Anspruch 3,
**dadurch gekennzeichnet,**
**daß** auf der Aufbauplatte (13) eine relativ dazu verstellbare Trägerplatte (16) gelagert ist, auf der das Schneidwerkzeug (5) sich befindet.

5. Schneidaggregat nach Anspruch 4,
**dadurch gekennzeichnet,**
**daß** das Schneidwerkzeug (5) ein auf der Motorwelle eines Antriebsmotors (6) aufgenommenes Kreissägeblatt ist.

6. Schneidaggregat nach Anspruch 4 oder 5,
**dadurch gekennzeichnet,**
**daß** die Trägerplatte (16) mitsamt dem Schneidwerkzeug (5) um eine zur Durchlaufebene der Werkstücke (2) senkrechte Achse schwenkbar ist.

7. Schneidaggregat nach einem der Ansprüche 3 - 6,
**dadurch gekennzeichnet,**
**daß** zwischen der Aufbauplatte (13) des Supports (7) und der das Schneidwerkzeug (5) aufnehmenden Trägerplatte (16) eine Kreuzführung (14) zwecks Justierung des Schneidwerkzeugs (5) in der Durchlaufrichtung der Werkstücke (2) sowie quer dazu angeordnet ist.

8. Schneidaggregat nach Anspruch 7,
**dadurch gekennzeichnet,**
**daß** die das Schneidwerkzeug (5) tragende Trägerplatte (16) über die Kreuzführung (14) gegen die Kraft eines Druckelementes (18) in Richtung des Durchlaufs der Werkstücke (2) verschieblich ist und die Trägerplatte (16) mit einem Taster (19) verbunden ist, der zwecks Anschlags der in Durchlaufrichtung vornliegenden, quer zu den mit dem Kantenstreifen beschichteten Schmalflächenseiten (3) verlaufenden Werkstückquerseiten (4) bzw. zwecks Anschlags an den in Durchlaufrichtung hintenliegenden Werkstück-Querseiten (4) in den Durchlaufbereich der jeweils betreffenden Querseite (4) eines Werkstücks (2) einfahrbar ist.

## Claims

1. Cutting unit for a throughput machine intended for machining the narrow sides of panel-like workpieces made of wood and or wood replacement materials, such as panels for furniture construction or interior work, comprising a rotating cutting tool (5) for cutting on the workpiece narrow sides which is arranged on a support (7) which is moved with the respective throughput workpiece (2) along a path and also moved back into the starting position and which can be moved transversely to the workpiece throughput direction for the purpose of advancing and bringing back the cutting tool (5), wherein the support (7) is arranged on a fixedly arranged oscillation drive (8) which transmits to the support (7) a circling oscillation movement with a longitudinal stroke parallel to the throughput direction and a transverse stroke which are orientated over each other in a common plane, and wherein furthermore the amplitude of the transverse stroke towards the throughput workpieces (2) is orientated to the cutting depth of the cutting tool (5) and the speed component of the longitudinal stroke is adapted in the peak region of this amplitude of the transverse stroke to the workpiece throughput speed, and wherein furthermore the oscillation drive (8) comprises two entraining elements (12) which are in engagement with the support (7) and which are arranged at a distance from each other so as to be axis parallel and also eccentrically driven synchronously with each other with the same eccentric stroke,
**characterised in that**
the entraining elements (12) are formed as eccentric bolts which project on the top side of equal height, horizontal lying rotating discs (11) which each have peripheral toothing (14), and a drive gear wheel (10) lying between the two rotating discs meshes with said peripheral toothing (14) of the two rotating discs.

2. Cutting tool according to claim 1,
**characterised in that**
the oscillation movement transmitted to the support (7) is discontinuous and is newly started with each period corresponding to a beginning work cycle of the cutting tool (5).

3. Cutting tool according to one of the claims 1 or 2,
**characterised in that**
the support (7) comprises a lower mounting plate (13), into which the entraining elements (12) of the oscillation drive (8) engage on the lower side.

4. Cutting tool according to claim 3,
**characterised in that**
a support plate (16) which can be adjusted relative to the mounting plate (13) and on which the cutting tool (5) is arranged is mounted on the mounting plate (13).

5. Cutting tool according to claim 4,
**characterised in that**
the cutting tool (5) is an annular saw blade received on the motor shaft of a drive motor (6).

6. Cutting unit according to claim 4 or 5,
**characterised in that**
the support plate (16) together with the cutting tool (5) can be pivoted about an axis perpendicular to the throughput plane of the workpieces (2).

7. Cutting unit according to one of the claims 3 - 6,
**characterised in that**
a cross guide (14) is arranged between the mounting plate (13) of the support (7) and the support plate (16) receiving the cutting tool (5) for the purpose of adjusting the cutting tool (5) in the throughput direction of the workpieces (2) and also transversely thereto.

8. Cutting unit according to claim 7,
**characterised in that**
the support plate (16) carrying the cutting tool (5) can be displaced via the cross guide (14) against the force of a pressure element (18) in the throughput direction of the workpieces (2) and the support plate (16) is connected to a contact feeler (19) which can be moved into the throughput region of the respective transverse side (4) of a workpiece (2) for the purpose of stopping the workpiece transverse sides (4) lying at the front in the throughput direction and extending transversely to the narrow sides coated with the edge strip or for the purpose of stopping on the workpiece transverse sides (4) lying at the back in the throughput direction.

## Revendications

1. Unité de coupe pour une machine continue, destinée au traitement des côtés étroits de pièces à usiner en forme de plaques en bois et / ou en matériaux de remplacement du bois, tels que des panneaux pour la fabrication de meubles ou pour l'aménagement intérieur, avec un outil de coupe (5) rotatif pour exécuter une coupe sur les côtés étroits des pièces à usiner, laquelle unité est disposée sur un support (7), qui se meut, en commun avec la pièce à usiner (2) défilant alors alors, le long d'une partie du parcours et revient à la position de départ, et qui peut être déplacé transversalement par rapport à la direction de passage des pièces à usiner pour le déplacement en avant et le rappel de l'outil de coupe (5), ledit support (7) étant installé sur un entraînement oscillant (8), installé fixement, qui transmet au support (7) un mouvement oscillant rotatoire, avec une course longitudinale, parallèlement à la direction de passage, et une course transversale, lesquelles sont superposées l'une à l'autre dans un plan commun, et, de plus, l'amplitude de la course transversale vers les pièces à usiner (2) qui sont en passage étant adaptée à la profondeur de coupe de l'outil de coupe (5), et les composantes de vitesse de la course longitudinale étant adaptées, dans la région du sommet de cette amplitude de la course transversale, à la vitesse de passage des pièces à usiner, et, de plus, l'entraînement oscillant (8) présentant deux organes d'entraînement (12) qui sont en prise avec le support (7) et qui, disposés à axe parallèle, à distance l'un de l'autre ainsi que synchrone l'un par rapport à l'autre, sont entraînés avec la même course d'excentrique,
**caractérisée en ce que**
les organes d'entraînement (12) sont réalisés sous la forme de boulons d'excentrique, qui sont en saillie, sur le côté supérieur, de plaques tournantes (11) de même hauteur, disposées horizontalement, qui possèdent chacune une denture périphérique (14), **en ce qu'**une commande par engrenage (10) intercalée, coopère avec ces dentures périphériques (14) des deux plaques tournantes.

2. Unité de coupe selon la revendication 1,
**caractérisée en ce que**
le mouvement oscillatoire, transmis au support (7), est discontinu et qu'il est de nouveau démarré, lors de chaque période, en fonction d'un début de cycle de fonctionnement de l'outil de coupe (5).

3. Unité de coupe selon revendication 1 ou 2,
**caractérisée en ce que**
le support (7) présente une plaque de montage inférieure (13) sur le côté inférieur de laquelle s'engagent les organes d'entraînement (12) de l'entraînement oscillant (8).

4. Unité de coupe selon la revendication 3,
**caractérisée en ce que,**
sur la plaque de montage (13), est installée une plaque de support (16) déplaçable par rapport à celle-ci, sur laquelle se trouve l'outil de coupe (5).

5. Unité de coupe selon la revendication 4,
**caractérisée en ce que**
l'outil de coupe (5) est une lame de scie circulaire qui est installée sur l'arbre d'un moteur de commande (6).

6. Unité de coupe selon revendication 4 ou 5,
**caractérisée en ce que**
la plaque de support (16), avec l'outil de coupe (5), peut être pivotée autour d'un axe perpendiculaire au plan de passage des pièces à usiner (2).

7. Unité de coupe selon l'une des revendications 3 à 6,
**caractérisée en ce que,**
entre la plaque de montage (13) du support (7) et la plaque de support accueillant l'outil de coupe (5), un guidage en croix (14) est agencé aux fins d'ajustage de l'outil de coupe (5) dans la direction de passage des pièces à usiner (2) ainsi que transversalement par rapport à celle-ci.

8. Unité de coupe selon la revendication 7,
**caractérisée en ce que**
la plaque de support (16), qui porte l'outil de coupe (5), peut être déplacée par le guidage en croix (14), à l'encontre de la force d'un élément de pression (18), dans la direction de passage des pièces à usiner (2), et que la plaque de support (16) est reliée à une touche (19) qui peut être rentrée pour venir en butée avec les côtés transversaux (4) des pièces à usiner situés en avant dans la direction de passage et s'étendant transversalement par rapport aux côtés (3) des surfaces étroites recouvertes de bandes de chants, respectivement pour venir en butée avec les côtés transversaux (4) des pièces à usiner situés en arrière dans la direction de passage dans la région de passage du côté transversal (4) concerné d'une pièce à usiner (2).
